# EUROPÄISCHE PATENTSCHRIFT

(11) **EP 1 213 737 B1**
(45) Veröffentlichungstag und Bekanntmachung des Hinweises auf die Patenterteilung: **09.05.2007**
(21) Anmeldenummer: 01127637.5
(22) Anmeldetag: 20.11.2001
(51) Int. Cl.: H01H 9/46, H01H 71/00

(54) **Leitungsschutzschalter mit einer Pol- und Nullleitertrennstelle**
Circuit breaker with phase and neutral switching
Disjoncteur avec coupure de phase et neutre

(30) Priorität: 06.12.2000 DE 10060521
(43) Veröffentlichungstag der Anmeldung: 12.06.2002
(73) Patentinhaber: ABB PATENT GmbH, 68526 Ladenburg (DE)
(72) Erfinder: Becker, Joachim, Dipl.-Ing., 68723 Schwetzingen (DE); Dickgiesser, André, 69247 Sandhausen (DE)
(74) Vertreter: Miller, Toivo

(56) Entgegenhaltungen:
- EP-A- 0 884 747
- EP-A- 1 022 762

## Beschreibung

Die Erfindung betrifft einen Leitungsschutzschalter mit einer Pol- und Nullleitertrennstelle gemäß dem Oberbegriff des Anspruches 1.

Eine solche Anordnung, bei der die Poltrennstelle als Hauptkontaktstelle und die Nullleitertrennstelle als Nebenkontaktstelle bezeichnet ist, ist aus der DE 199 50 996.4 vorbekannt. Dabei besitzt dieser Leitungsschutzschalter eine Lichtbogenleitschiene, die dem beweglichen Kontaktstück der Hauptkontaktstelle bzw. der Poltrennstelle zugeordnet ist, wobei vom beweglichen Kontaktstück der zugehörige Lichtbogenfußpunkt auf die Leitschiene kommutiert und von der Leitschiene in das Lichtbogenlöschblechpaket eingeführt wird. Etwa parallel zu der der Hauptkontaktstelle zugeordneten Lichbogenleitschiene ist eine weitere Leitschiene vorgesehen, wobei beide Schienen mittels einer Trennwand voneinander getrennt sind. Die Nebenkontaktleitschiene verbindet das feste Kontaktstück der Nebenkontaktstelle mit einer Anschlußklemme; die Lichtbogenleitschiene ist bei dieser Ausgestaltung über einen etwa sichelförmigen Flachbandleiter mit einer aus der Befestigungsfläche des Leitungsschutzschalters herausragenden Anschlußfahne elektrisch leitend verbunden.

Die Lichtbogenleitschiene verläuft bei dieser Anordnung symmetrisch zur Mittelachse der Löschkammer.

Durch die entgegengesetzte Stromflußrichtung in der Lichtbogenleitschiene und in der der Nebenkontaktstelle zugeordneten Schiene kommt es zu einer teilweisen Aufhebung des magnetischen Feldes, was das Einlaufen des Lichtbogens in die Löschkammer bzw. in das Lichtbogenlöschpaket behindern kann. Da auch die der Nebenkontaktstelle zugeordnete Schiene symmetrisch zur Mittelachse der Löschkammer verläuft, liegen beide Schienen, die Lichtbogenleitschiene und die Nebenkontaktschiene räumlich dicht beieinander.

Dokument EP-A-0884747 offenbart einen Leitungsschutzschalter gemäß dem Oberbegriff des Anspruchs 1.

Aufgabe der Erfindung ist es, einen Leitungsschutzschalter der eingangs genannten Art zu schaffen, bei dem wenigstens im Bereich des Lichtbogenlöschpaketes die Aufhebung des magnetischen Feldes verhindert ist.

Diese Aufgabe wird erfindungsgemäß durch die Merkmale des Anspruches 1 gelöst.

Erfindungsgemäß also besitzen die Lichtbogenleitschiene und die der Nebenkontaktstelle zugeordnete Schiene wenigstens im Bereich des Lichtbogenlöschpaketes unterschiedliche Abstände bezogen auf die Längsseitenkanten der Löschbleche bzw. auf die Innenwände der Breitseitenwände.

Dadurch verlaufen beide Schienen zumindest in diesem Bereich nicht exakt nebeneinander, sondern zueinander versetzt, wodurch eine erhebliche Beeinflussung des magnetischen Feldes in diesem Bereich verhindert ist.

Gemäß einer besonders vorteilhaften Ausgestaltung kann die Lichtbogenleitschiene im Bereich der Hinterkante des Lichtbogenlöschpaketes senkrecht zu den Seitenkanten der Lichtbogenlöschbleche und parallel zu deren Hinterkanten verlaufen; dadurch wirkt die Lichtbogenleitschiene aufgrund ihrer Form während des Lichtbogeneinlaufs in das Lichtbogenlöschblechpaket als sogenanntes Blasbein und stabilisiert den Lichtbogen in der Löschkammer.

Im Endeffekt sind die beiden Schienen wenigstens im Bereich des Lichtbogenlöschpaketes maximal weit voneinander entfernt.

Weitere vorteilhafte Ausgestaltungen der Erfindung sind den weiteren Unteransprüchen zu entnehmen.

Anhand der Zeichnung, in der ein Ausführungsbeispiel der Erfindung dargestellt ist, sollen die Erfindung so wie weitere vorteilhafte Ausgestaltungen der Erfindung näher erläutert und beschrieben werden.

Es zeigen
- Fig. 1: eine Einsicht in einen Leitungsschutzschalter,
- Fig. 2: eine Seitenansicht gemäß Pfeilrichtung II der Fig. 1 der Lichtbogenleitschiene,
- Fig. 3: eine Ansicht einer Zuordnung der Lichtbogenleitschiene zu der Nebenkontaktstellenschiene und dem Lichtbogenlöschblechpaket, gemäß Pfeilrichtung III der Fig. 1 und
- Fig. 4: eine Zuordnung der Lichtbogenleitschiene und der Nebenkontaktstellenschiene zu einem Lichtbogenlöschblech zur Verdeutlichung der räumlichen und elektrischen Ausführung.

Die Fig. 1 zeigt einen Einblick in das Innere eines Leitungsschutzschalters bei abgenommenen nicht dargestellten Gehäuseoberteils. Innerhalb eines Gehäuses oder Gehäuseteils 10 befinden sich ein Schaltschloß 11, ein Magnetauslösesystem 12 sowie ein Thermobimetall 13. Mit dem Schaltschloß 11 ist einerseits ein Schalthebel 14 und andererseits ein beweglicher Kontakthebel 15 verbunden, an dem ein bewegliches Kontaktstück 16 angeformt ist, das mit einem feststehenden Kontaktstück 17 zusammenwirkt. In der in Fig. 1 dargestellten Ausschaltstellung befindet sich das bewegliche Kontaktstück in der Nähe einer Abwinkelung 18 einer Lichtbogenleitschiene 19, die den an dem beweglichen Kontaktstück 16 entstehenden Lichtbogenfußpunkt des zwischen dem feststehenden und dem beweglichen Kontaktstück beim Ausschalten gezogenen Lichtbogen einer Löschkammer 20 zuführt, die ein Lichtbogenlöschblechpaket 21 enthält, wobei die Lichtbogenleitschiene 19 einen Abschnitt 19 a, der unter einem Winkel von zirka 40 Grad zu der Vorderkante des Lichtbogenlöschblechpaketes verläuft, und einen weiteren Abschnitt 19 b, der parallel zu den Löschblechen des Lichtbogenlöschblechpaketes 21 verläuft, aufweist.

An der Lichtbogenleitschiene im Bereich des beweglichen Kontaktstückes 16 ist ein sichelförmiger Flachbandleiter 22 angeschlossen, der einen u-förmigen Abschnitt 23 aufweist, wobei der eine Schenkel mit der Lichtbogenleitschiene 19 verbunden ist und wobei am anderen Schenkel 24 eine senkrecht zur Befestigungsebene verlaufende Anschlußstelle 25 für eine Anschlußsteckerfahne 26 angeschlossen ist; diese Anschlußsteckerfahne 26 verläuft etwa senkrecht zu der Befestigungsfläche 27 des Leitungsschutzschalters.

Die Lichtbogenleitschiene 19 liegt an einer Trennwand 27 a an, wobei diese Trennwand im Bereich der Lichtbogenlöschkammer 20 und im Bereich des Lichtbogenlöschblechpaketes 21 parallel zur Lichtbogenleitschiene 19 verläuft. Diese Trennwand 27 a verläuft auch senkrecht zur Breitseite (ohne Bezugsziffern) des Leitungsschutzschalters.

Bezogen auf die Löschkammer 20 außerhalb der Trennwand 27 a verläuft eine Leiterschiene 28, die bei der Stelle 29 eine Abwinklung trägt und an der ein Litzenleiter 30 angeschlossen ist, der mit einem beweglichen Kontakthebel 31 elektrisch leitend verbunden ist, an dem ein bewegliches Kontaktstück 32 angeformt ist, das mit einer festen Kontaktstelle 33 zusammenwirkt, an der eine Anschlußfahne 34 anschließt, die parallel zur Anschlußfahne 26 verläuft und ebenfalls etwa senkrecht aus der Befestigungsfläche des Leitungsschutzschalters herausragt.

Insoweit ist diese Anordnung etwa beschrieben in der DE 199 50 996.4, bei der die Nebenkontaktstelle anders aufgebaut ist. Über den tatsächlichen Aufbau der Nebenkontaktstelle in der Fig. 1 soll nichts näheres ausgesagt werden, weil nicht für die Erfindung bedeutungsvoll.

Es wird nun die Lichtbogenleitschiene 19 betrachtet, die in der Fig. 2 näher dargestellt ist; die Ansicht ist die gemäß Pfeilrichtung II. Die Lichtbogenleitschiene 19 besitzt, wie oben angegeben, den Abschnitt 19 a, an den der Abschnitt 19 b anschließt, der erfindungsgemäß gestaltet ist. An dem freien Ende des Abschnittes 19 a schließt dann das Flachbandleiterelement 22 an.

Der Bereich 19 a liegt in der Mittelebene der Löschkammer, die durch die Mittellinie M- M dargestellt ist und parallel zur Zeichenfläche verläuft. Die Mittellinie M 1 - M 1 des Abschnittes 19 b verläuft versetzt zur Mittellinie M - M, was dadurch erreicht wird, daß der Abschnitt 19 a in den Abschnitt 19 b über eine Stufung 19 c übergeht bzw. beide miteinander verbunden sind. Diese Stufung liegt in der Ebene des Abschnittes 19 b. An das freie Ende des Abschnittes 19 b schließt sich ein senkrecht dazu verlaufender Abschnitt 19 d an, der in der in Fig. 1 dargestellten Ansicht senkrecht zur Zeichenebene in die Zeichenebene hineinverläuft und somit parallel zu der Hinterkante jedes Lichbogenlöchbleches ausgerichtet ist. Die der Mittelachse M- M abgewandte Kante 19 e des Abschnittes 19 b liegt im montierten Zustand an der Innenwandung der Breitseite des nicht dargestellten Gehäuseoberteils an bzw. endet in deren Nähe, das zum Verschließen des in Fig. 1 dargestellten Leitungsschutzschalters dient. Das freie Ende 19 f des Schenkels 19 d liegt im wesentlichen an der Innenwandung an, die in der Fig. 1 zum Gehäuseteil 10 gehört und parallel zur Zeichenebene verläuft. Dieses besagte Gehäuseoberteil wird auf das Gehäuseteil 10 aufgesetzt und umgibt damit die Innenkomponenten des Leitungsschutzschalters.

Dabei ist die zum Lichtbogenlöschblechpaket hingerichtete "Ecke" der Stufung 19 c gemäß der Linie 19 g abgeschrägt, so daß die abgeschrägte Linie 19 g zu der Einlaufkante 35 jedes Lichtbogenlöschbleches parallel liegt. Man erkennt insbesondere aus der Fig. 3 die Breitseite 36 des Gehäuseteils 10, auf der das Lichtbogenlöschblechpaket 21 aufliegt.

Aus der Fig. 3 ist auch ersichtlich, daß die Schiene 28 an der Innenfläche der Breitseite 36 anliegt, so daß zumindest im Bereich des Abschnittes 19 b der Abstand von der Schiene 28 maximal ist.

Wie in Fig. 4 dargestellt, beeinflussen sich die Ströme I_{Na} und I_{POL}, weil ihre Stromflüsse entgegengesetzt gerichtet sind. Dadurch wird je ein magnetisches Feld B erzeugt, welches jeweils in die Zeichenebene hinein verläuft. Diese beiden magnetischen Felder beeinflussen sich durchaus bemerkenswert. Aufgrund des Abstandes des Abschnittes 19 b von der Schiene 28 ist die gegenseitige Beeinflussung deutlich verringert. Aufgrund der Form der Abschnitte 19 c, 19 b und 19 d wirkt der Abschnitt 19 d als Blasbein und stabilisiert den Lichtbogen in der Löschkammer.

Aufgrund der Baugröße des Leitungsschutzschalters und der räumlichen Aufteilung der einzelnen Baugruppen wäre beim Stand der Technik im Bereich der Löschkammer die Entfernung zwischen den Schienen 19 und 28 bei der bekannten Anordnung minimal, wodurch die größte gegenseitige Beeinflussung bewirkt wird. Aufgrund der erfindungsgemäßen Ausgestaltung ist die gegenseitige Beeinflussung und damit die Beeinflussung des Lichtbogens minimiert, was für ein stabiles Brennen des Lichtbogens im Lichtbogenlöschblechpaket sorgt, wodurch die Strombegrenzung optimiert ist.

## Patentansprüche

1. Leitungsschutzschalter mit einer Haupt- und einer Nebenkontaktstelle, bei dem die Hauptkontaktstelle ein feststehendes und ein bewegliches Kontaktstück (17, 16), eine Lichtbogenlöschkammer (20) mit einem Lichtbogenlöschblechpaket (21) aufweist, in welches ein bei einer Schalthandlung entstehende Lichtbogen einläuft, wobei die Lichtbogenfußpunkte über Lichtbogenleitschienen dem Lichtbogenlöschblechpaket (21) zuführbar sind und wobei die Lichtbogenleitschiene den. Lichtbogenfußpunkt, der am beweglichen Kontaktstück entsteht, übernimmt, und wobei diese Lichtbogenleitschiene im Bereich eines äußeren Lichtbogenlöschbleches des Lichtbogenlöschblechpaketes angeordnet ist, und mit einer Schiene, die die Nebenkontaktstelle mit einer Anschlußklemme verbindet und etwa parallel zur Lichtbogenleitschiene verläuft und von dieser durch eine Trennwand (27 a) getrennt ist, wobei die Lichtbogenleitschiene (19) und die Nebenkontaktstellenschiene (28) wenigstens im Bereich des Lichtbogenlöschblechpaketes (21) parallel verlaufen, **dadurch gekennzeichnet daß** die Lichtbogenleitschiene und die Nebenkontaktstellenschiene unterschiedliche Abstände bezogen auf die Längsseitenkanten der Löschbleche bzw. die Breitseitenwände des Leitungsschutzschalters aufweisen.

2. Leitungsschutzschalter nach Anspruch 1, **dadurch gekennzeichnet, daß** die Lichtbogenleitschiene (19) einen Abschnitt (19 b) aufweist, der zu dem der Löschkammer vor dem Lichtbogenlöschblechpaket zugewandten Abschnitt (19 a) über eine Stufung (19 c) versetzt verläuft, und daß das freie Ende des versetzt angeordneten Abschnittes (19 b) einen dritten Abschnitt (19 d) aufweist, der senkrecht zur Breitseite bzw. parallel zur Hinterkante jedes Löschbleches bis auf die gegenüberliegende Breiseite hinverläuft.

3. Leitungsschutzschalter nach einem der vorigen Ansprüche, **dadurch gekennzeichnet, daß** die Stufung eine Abschrägung (19 g) aufweist, die parallel zur Einlaufschräge jedes Lichtbogenlöschbleches verläuft.

## Claims

1. Circuit breaker with a main contact point and a secondary contact point, in which the main contact point has a stationary and a movable contact piece (17, 16), an arc-quenching chamber (20) with an arc splitter stack (21), into which an arc formed during a switching operation enters, the arc base points being capable of being passed to the arc splitter stack (21) via arc guide rails, and the arc guide rail taking on the arc base point which is produced on the movable contact piece, and this arc guide rail being arranged in the region of an outer arc splitter plate of the arc splitter stack, and with a rail which connects the secondary contact point to a connection terminal and runs approximately parallel to the arc guide rail and is disconnected from this by a partition wall (27a), the arc guide rail (19) and the secondary contact point rail (28) running parallel at least in the region of the arc splitter stack (21), **characterized in that** the arc guide rail and the secondary contact point rail are at different distances from the longitudinal side edges of the arc splitter plates or the broad side walls of the circuit breaker.

2. Circuit breaker according to Claim 1, **characterized in that** the arc guide rail (19) has a section (19b) which runs offset with respect to the section (19a), which faces the quenching chamber in front of the arc splitter stack, via a step (19c), and **in that** the free end of the offset section (19b) has a third section (19d), which runs at right angles to the broad side or parallel to the rear edge of each arc splitter plate up to the opposite broad side.

3. Circuit breaker according to one of the preceding claims, **characterized in that** the step has a bevel (19g), which runs parallel to the insertion bevel of each arc splitter plate.

## Revendications

1. Disjoncteur de protection de circuit comportant un point de contact principal et un point de contact secondaire, dans lequel :
- le point de contact principal présente une pièce de contact fixe et une pièce de contact mobile (17, 16) ainsi qu'une chambre d'extinction d'arc (20) qui contient un paquet de tôles d'extinction d'arc (21) et dans laquelle se développe l'arc produit par une coupure,
- les points constituant le pied de l'arc peuvent être conduits au paquet de tôles d'extinction d'arc (21) par des rails conducteurs d'arc, avec prise en charge par le rail conducteur d'arc du pied d'arc se formant sur la pièce de contact mobile, ce rail conducteur étant monté dans la zone d'une tôle externe du paquet de tôles d'extinction,
- un rail reliant le point de contact auxiliaire à une borne de raccordement et monté à peu près parallèlement au rail d'extinction d'arc, est séparé de celui-ci par une paroi de séparation (27a), le rail conducteur d'arc (19) et le rail à point de contact secondaire (28) étant parallèles au moins dans la zone du paquet de tôles d'extinction (21),
**caractérisé en ce que** le rail conducteur d'arc et le rail à point de contact secondaire présentent des espacements différents par rapport aux bords longitudinaux des tôles d'extinction et aux parois latérales larges du disjoncteur de protection de circuit.

2. Disjoncteur de protection de circuit selon la revendication 1, **caractérisé en ce que** le rail conducteur d'arc (19) présente une section (19b) qui, par rapport à la section (19a) située du côté de la chambre d'extinction placée devant le paquet de tôles d'extinction, est décalée par l'intermédiaire d'un gradin (19c), l'extrémité libre de la section (19b) décalée présentant une troisième section (19d) qui est perpendiculaire au côté large et parallèle au bord arrière de chaque tôle d'extinction, en s'étendant jusqu'au côté large opposé.

3. Disjoncteur de protection de circuit selon la revendication 1 ou 2, **caractérisé en ce que** le gradin présente un chanfrein (19g) qui est parallèle au chanfrein d'entrée de chaque tôle d'extinction d'arc.
